# EUROPÄISCHE PATENTSCHRIFT

(11) **EP 0 283 957 B1**
(45) Veröffentlichungstag und Bekanntmachung des Hinweises auf die Patenterteilung: **13.05.1992**
(21) Anmeldenummer: 88104367.3
(22) Anmeldetag: 18.03.1988
(51) Int. Cl.: B05B 7/08

(54) **Vorrichtung zum Zerstäuben einer Flüssigkeit**
Device for spraying a liquid
Dispositif de pulvérisation d'un liquide

(30) Priorität: 24.03.1987 DE 3709543
(43) Veröffentlichungstag der Anmeldung: 28.09.1988
(73) Patentinhaber: J. Wagner GmbH, 88669 Markdorf (DE)
(72) Erfinder: Konhäuser, Peter, D-7000 Stuttgart 1 (DE); Sprenger, Jürgen, D-7000 Stuttgart 1 (DE)
(74) Vertreter: Liesegang, Roland, Dr.-Ing.

(56) Entgegenhaltungen:
- DE-A- 3 111 571
- DE-B- 1 066 919
- DE-C- 966 200
- US-A- 2 553 401
- US-A- 2 646 313
- US-A- 4 349 153

## Beschreibung

Die Erfindung betrifft eine Vorrichtung zum pneumatischen Zerstäuben einer Flüssigkeit unter Bildung eines Flachstrahls, insbesondere eine Farbspritzpistole.

Bei pneumatischen Farbspritzpistolen wird die zu zerstäubende Flüssigkeit der Düse nahezu drucklos zugeführt, wobei die Zerstäubung der aus der Düse austretenden Flüssigkeit durch die Zerstäuberluft erfolgt, die aus einem die Düsenöffnung konzentrisch umgebenden Ringspalt austritt. Auf diese Weise entsteht ein sich konisch erweiternder, ringförmiger Sprühstrahl. Oftmals ist jedoch ein flacher Sprühstrahl erwünscht. In solchen Fällen wird die Farbspritzpistole mit zwei sogenannten Lufthörnein versehen, nämlich im Abstand vor der Düse beidseits diagonal zur Düsenachse Luftaustrittsöffnungen, die einen Hornluftstrahl, meist etwas schräg nach vorne, gegen den Sprühstrahl richten und diesen dabei zu einem Flachstrahl zusammendrücken. Verständlicherweise gelingt es damit aber nicht, einen Flachstrahl in Form einer ebenen Schicht zu erreichen, vielmehr wird der Flachstrahl im Querschnitt einen dünnen Mittelsteg und verbreiterte Enden aufweisen, also im mittleren Bereich eine geringere Farbkonzentration besitzen als an den Randzonen. Um die Gleichmäßigkeit zu verbessern, hat man die Lufthörner mit mehreren Luftaustrittsbohrungen versehen, jedoch ist der Erfolg nicht zufriedenstellend, weil der Flachstrahl immer noch wellig bleibt. Weiterhin hat man versucht, die Gleichmäßigkeit durch sogenannte Begrenzerluftstrahlen zu verbessern. Dabei handelt es sich um beidseits der Düse beziehungsweise des Zerstäuberluft-Ringspalts angeordnete Luftaustrittsbohrungen, die Luftstrahlen im wesentlichen parallel zur Düsenachse auf den ringförmigen Sprühstrahl lenken, wobei diese Begrenzerluftstrahlen vor den Hornluftstrahlen auf den Sprühstrahl auftreffen und diesen zu einem Strahl ovalen Querschnitts verformen. Ein völlig ebener Flachstrahl ist aber auch damit nicht zu erreichen. Hinzu kommt, daß die benachbart dem Zerstäuberluft-Ringspalt befindlichen Begrenzerluft-Bohrungen im allgemeinen an die Zerstäuberluft-Zuführung angeschlossen sind, wobei diese Kopplung von Zerstäuberluft und Begrenzerluft nur einen einzigen optimalen Arbeitspunkt erlaubt, abhängig vom Grad der gewünschten Zerstäubung, und ohne Möglichkeit einer Anpassung an die von der - meist gesondert regelbaren - Hornluft bestimmten Dicke des Flachstrahls. Schließlich ist noch darauf hinzuweisen, daß eine Mehrzahl von kleinsten Hornluft-Bohrungen und/oder BegrenzerluftBohrungen fertigungstechnische Schwierigkeiten und die Gefahr von Verstopfungen (durch Verschmutzung) erbringt. All dies gilt zwar in erster Linie für die Vorrichtungen mit rein pneumatischer Zerstäubung, in gewissem Maße jedoch auch für die pneumatischhydrostatischen Kombinationsverfahren mit hydrostatischem Mitteldruck, Schlitzdüse und zusätzlicher Druckluft.

Aus der DE-B-1 066 919 ist ein Zerstäuberkopf mit Lufthörnern bekannt, bei dem die Luftaustrittsöffnungen zum Flachdrücken des zentralen Farbstrahls als Schlitze ausgebildet sind. Die Zufuhr von Luft zum Flachdrücken des zentralen Farbstrahls und die Zerstäuberluft werden dabei von einer gemeinsamen Druckluftquelle zugeführt, und zwar ohne gesonderte Regelmöglichkeit. Eine Regelmöglichkeit ist zwar aus der DE-C-966 200 bekannt, jedoch wird dabei dann, wenn die Luft zur Zerstäubung und Verformung aus derselben Quelle kommt und lediglich die eine Menge geändert wird, die Menge der aus den anderen Öffnungen austretenden Luft indirekt beeinflußt, was dazu führen kann, daß zwar die Strahlform optimal, die Zerstäubung jedoch unbefriedigend ist.

Aufgabe der Erfindung ist es, eine Vorrichtung der eingangs erwähnten Art so zu verbessern, daß ein im wesentlichen unabhängig von seiner jeweiligen Dicke völlig ebener Flachstrahl erzielt wird, und zwar ohne besonderen Konstruktionsaufwand und ohne gesteigerte Verschmutzungsgefahr. Lösungen dieser Aufgabe ergeben sich aus den Patentansprüchen 1 und 2.

Gemäß der Erfindung wird also der Formluftstrahl zu einem Strahlfächer aufgefächert, der - zusammen mit dem gegenüberliegenden Strahlenfächer - den Sprühstrahl derart gleichmäßig zusammendrückt, daß ein tatsächlich völlig ebener Flach-Sprühstrahl entsteht. Dadurch, daß die Druckluft für die beiden Fächerstrahlen von einer gesonderten, regelbaren Druckluftquelle geliefert werden, ist es möglich, den Flüssigkeitsstrahl unabhängig von der Zerstäuberluft mehr oder weniger zusammenzudrücken, also einen kontinuierlichen Übergang von einem Rundstrahl zu einem extrem flachen Flachstrahl zu erhalten. Dabei ist dieser Fächerstrahl wesentlich gleichmäßiger als dies durch viele Hornluft-Einzelbohrungen erreicht werden könnte. Dadurch, daß Hornluftstrahl und Auffächerstrahl gleiche Energie aufweisen, also bei einer Änderung der Stärke der Hornluft auch die Auffächerluft entsprechend mitgeändert wird, ist sichergestellt, daß die Ebenheit des Flachstrahls über ein weites Gebiet gewährleistet ist, d.h. von einem vergleichsweise dicken bis zu einem extrem dünnen Flachstrahl.

Eine besonders zweckmäßige Ausführungsform der Erfindung ist im Patentanspruch 2 gekennzeichnet. Gemäß dieser Ausführungsform trifft der Formluftstrahl auf eine Prallfläche womit ein sehr gleichmäßiger Fächerstrahl entsteht, der -zusammen mit dem gegenüberliegenden Fächerstrahl- den Sprühstrahl derart gleichmäßig zusammendrückt, daß ein tatsächlich völlig ebener Flach-Sprühstrahl entsteht.

Auf der Zeichnung sind Ausführungsformen der Erfindung beispielsweise dargestellt. Es zeigen:
- Fig. 1: eine perspektivische Erläuterungsskizze einer ersten Ausführungsform der Erfindung,
- Fig. 2: im Längsschnitt den Vorderbereich des Pistolenrohres einer Farbspritzpistole gemäß dem Ausführungsbeispiel von Fig. 1,
- Fig. 3: einen Längsschnitt ähnlich Fig. 2 einer zweiten Ausführungsform der Erfindung.

In Fig. 1 ist bei 10 der Zuführungskanal für die zu versprühende Farbe angedeutet, wobei die Farbe aus dem als Düse 10a ausgebildeten Mündungsende des Kanals 10 nach außen austritt. Der Farb-Zuführkanal 10 wird konzentrisch von einem Zerstäuberluft-Ringkanal 11 umgeben, wobei die Zerstäuberluft dann aus dem die Düse 10a konzentrisch umgebenden Ringspalt 11a austritt. Der sich dadurch ergebende ringförmige und sich konisch erweiternde Sprühstrahl ist in Fig. 1 nicht gezeichnet. Mit 12 sind zur Düsenachse A symmetrische Hornluft-Austrittsöffnungen bezeichnet, die Hornluftstrahlen 12a unter einem vorgegebenen Winkel zur Düsenachse A abgeben. Mit 13 sind zwei ebenfalls zur Düsenachse A symmetrisch angeordnete Auffächerluft-Austrittsöffnungen 13 bezeichnet, die im wesentlichen in der Düsenebene liegen und Auffächer-Luftstrahlen 13a parallel zur Düsenachse A ausstoßen. Jeder der beiden Hornluftstrahlen 12a schließt mit dem ihm zugeordneten Auffächerluftstrahl 13a einen vorgegebenen Winkel α ein. Der Hornluftstrahl 12a trifft mit dem ihm zugeordneten Auffächerluftstrahl 13a an einem Punkt T zusammen, wobei dieser Punkt außerhalb des - wie erwähnt nicht gezeichneten - Sprühstrahls liegt. Durch den winkeligen Zusammenprall der beiden Luftstrahlen ergibt sich, auf jeder Seite der Düsenachse A, ein gemeinsamer Fächerstrahl 14, der unter einem Winkel β auf die Düschenachse A gerichtet ist. Der - gedachte - Auftreffpunkt der Fächerstrahlen 14 ist in der Skizze mit B bezeichnet, die Länge der Strecke T-B mit L. Beide Fächerstrahlen 14 liegen in Ebenen senkrecht zur Zeichenebene, wobei diese Ebenen jeweils die Gerade T-B enthalten. Würden die beiden Fächerstrahlen 14 aufeinandertreffen (Farbe und Zerstäuberluft abgeschaltet), dann ergäbe sich der in der Skizze mit 15 bezeichnete Luft-Flachstrahl, der ebenfalls in einer Ebene senkrecht zur Papierebene verläuft und die Düsenachse A enthält. Schließlich ist auf der Skizze ein Winkel γ angegeben, der die Winkelerstreckung des - nicht gezeichneten - Farbflachstrahls andeuten soll.

Die Hornluftzuführung und die Auffächerluft-Zuführung liegen an einer gemeinsamen Druckluft-Zuführung, die gegenüber der Zerstäuberluft-Zuführung gesondert regelbar ist. An den Austrittsöffnungen 12 und 13 für die Hornluft und die Auffächerluft ergeben sich somit gleiche Luftstärken. Durch ungleiche Leitungsumlenkungen und dergleichen auftretende Unterschiede können durch entsprechende Bemessung der Bohrungsgrößen und/oder Bohrungslängen durch Einsätze und dergleichen kompensiert werden.

Wenn die Druckluft für Horn- und Auffächerluft abgeschaltet ist, dann ergibt sich bei eingeschalteter Farbe und Zerstäuberluft ein Rundstrahl. Bei Einschalten der Horn- und Auffächerluft verändert sich der Farbstrahl mit steigendem Luftdruck über eine ovale Ausbildung bis zu einem ausgeprägten Flachstrahl, wobei diese Veränderung stufenlos erfolgt. Der Winkel γ des Farb-Flachstrahls wird umso größer, je größer der Winkel α , der Winkel β oder die Länge L ist, und zwar bei Veränderung eines dieser Parameter oder einer Kombination dieser Parameter. Auch eine Veränderung der Neigung der Auffächerstrahlen und der Hornluftstrahlen zur Düsenachse A unter Beibehaltung des Winkels α führt zu einer Veränderung des Flachstrahlwinkels γ . Je steiler die Fächerstrahlen auf den Sprühstrahl treffen, umso größer wird der Flachstrahlwinkel γ .

Je exakter die Hornluft- und die Auffächerluftstrahlen in Bezug auf Bündelung (Nadelstrahl) und Strahlführung (Achse) sind und je genauer diese Strahlen in ihren Achsen aufeinandertreffen, umso exakter ist die Ausbildung der Luftfächer und damit die Ausbildung der Ebenheit des Flächenstrahls. Die Ebenheit des Flächenstrahls hängt somit wesentlich von der Führungslänge der Luftbohrungen für Hornluft und Auffächerluft und der Genauig keit ihrer Richtung ab. Wesentlich ist auch, daß der Winkel β nicht größer als 90° gewählt wird, weil es sonst zu Farbrückschlägen kommen kann. Selbstverständlich können auch auf beiden Seiten der Düsenachse A zwei Hornluftaustrittsöffnungen und zwei Auffächerluft-Austrittsöffnungen vorgesehen sein; es hat sich jedoch gezeigt, daß bereits mit einem Hornluft-Auffächerluft-Paar an jeder Seite der Düsenachse ein ausreichend ebener Flachstrahl sich erzielen läßt.

Die nachfolgend angegebenen Zahlenwerte sollen lediglich die Anschaulichkeit erhöhen:
Durchmesser der Farbdüse: 1.5mm;
Durchmesser der Austrittsöffnungen der Hornluft: 1mm (eine Öffnung pro Seite);
Durchmesser der Austrittsöffnung der Auffächerluft: 1mm (eine Öffnung pro Seite);
Abstand der Auffächerluft-Austrittsbohrungen zur Düsenachse: 3,5mm (parallel zur Düsenachse);
Abstand des Auftreffpunktes T in Strömungsrichtung von der Düsenebene: 3,8mm;
Neigungswinkel α des Hornluftstrahls zum Auffächerstrahl: 70°;
Abstand des Punktes B von der Farbdüse: 9mm;
Größe des Winkels β : 35°;
Der Druck der Zerstäuberluft wird je nach Farbqualität und -viskosität auf die gewünschte Zerstäubungsqualität eingestellt. Der Druck für die Horn- und Auffächerluft kann zwischen null (Rundstrahl) und dem maximalen Netzdruck (flachster ebener Strahl) verändert werden.

Fig. 2 zeigt einen Schnitt durch den wesentlichen Teil einer praktischen Ausführung der erfindungsgemäßen Vorrichtung. Dabei sind inr Fig. 1 entsprechende Teile mit denselben Bezugsziffern bezeichnet. Der Grundaufbau entspricht dabei üblichen pneumatischen Flachstrahlpistolen mit Lufthörnern. Die Zeichnung ist dem Fachmann aus sich heraus verständlich und bedarf keiner zusätzlichen Erläuterung, wobei 16 eine übliche Nadelelektrode ist.

Selbstverständlich sind zahlreiche Abwandlungen möglich, ohne den Bereich der Erfindung zu verlassen. Dies gilt insbesondere für Zahl, Richtung und Größe der Austrittsöffnungen für die Hornluft und die Auffächerluft. Auch kann es in manchen Fällen zweckmäßig sein, zusätzlich übliche Begrenzerluft-Austrittsöffnungen vorzusehen, deren Strahlen auf den Farbstrahl bereits vor den Fächerstrahlen (Hornluft und Auffächerluft) treffen und diesen vorformen. Freilich darf diese Vorformung nicht zu derartigen Unebenheiten des vorgeformten Farbstrahls führen, daß ein Ausgleich durch die Fächerstrahlen nicht mehr möglich ist. Schließlich sei noch erwähnt, daß die Erfindung mit großem Vorteil auch bei elektrostatischen Sprühpistolen Anwendung finden kann.

Die Ausführungsform von Fig. 3 unterscheidet sich von derjenigen nach Fig. 2 dadurch, daß die beiden Strahlfächer der Formluft nicht mittels Auffächerstrahlen sondern dadurch gebildet werden, daß die Formluftstrahlen 20 gegen Prallflächen 21 gerichtet sind, von denen die Formluftstrahlen 20 als Strahlfächer gegen den Flüssigkeitsstrahl reflektiert werden. Die Strahlfächer werden hier also auf mechanische Weise gebildet.

## Patentansprüche

1. Vorrichtung zum pneumatischen Zerstäuben einer Flüssigkeit unter Bildung eines Flachstrahls, insbesondere Farbspritzpistole, wobei der aus einer Düse (10a) austretende, mittels Zerstäuberluft zerstäubte Flüssigkeitsstrahl durch fächerartige Formluftstrahlen (14) flachgedrückt wird, die aus zwei vor der Düse (10a) und diagonal zur Düsenachse (A) angeordneten Lufthörnern (12) austreten, dadurch gekennzeichnet, daß jedem der beiden Hornluftstrahlen (12a) ein Auffächerluftstrahl (13a) gleicher Energie zugeordnet ist, wobei die beiden Hornluft-Auffächerluft-Strahlenpaare (12a, 13a) symmetrisch zur Düsenachse (A) in einer die Düsenachse (A) beinhaltenden Ebene verlaufen, daß der Hornluftstrahl (12a) und der Auffächerstrahl (13a) jedes Strahlenpaares derart zueinander angestellt sind, daß sie vor Erreichen des Flüssigkeitsstrahls aufeinandertreffen und sich zu auf den Flüssigkeitsstrahl gerichteten und diesen zusammendrückenden Strahlfächern (14) quer zur Düsenachse (A) vereinigen, und daß die Hornluftstrahlen (12a) und die Auffächerluftstrahlen (13a) von einer gemeinsamen, regelbaren Druckluftquelle bereitgestellt werden, die von der Zerstäuberluftquelle getrennt ist.

2. Vorrichtung zum pneumatischen Zerstäuben einer Flüssigkeit unter Bildung eines Flachstrahls, insbesondere Farbspritzpistolen, wobei der aus einer Düse (10a) austretende, mittels Zerstäuberluft zerstäubte Flüssigkeitsstrahl durch fächerförmige Formluftstrahlen (20) flachgedrückt wird, die aus zwei diagonal zur Düsenachse (A) angeordneten Luftauslässen (20) austreten, dadurch gekennzeichnet, daß die Formluftstrahlen (20) vor Erreichen des Flüssigkeitsstrahles auf ihnen zugeordnete Prallflächen (21) treffen, von denen sie als Luftfächer (14) auf den Flüssigkeitsstrahl reflektiert werden, daß die Luftfächer (14) zur Düsenachse (A) symmetrisch sind und ihre -gedachte-Trefflinie die Düsenachse (A) schneidet und zu dieser quer verläuft, und daß die beiden Luftfächer (14) von einer gemeinsamen, regelbaren Druckluftquelle bereitgestellt werden, die von der Zerstäuberluftquelle getrennt ist.

3. Vorrichtung nach einem der Ansprüche 1 oder 2, dadurch gekennzeichnet, daß den Flüssigkeitsstrahl vorformende Begrenzerluftstrahlen vorgesehen sind.

## Claims

1. A device for the pneumatic spraying of a liquid with the formation of a flat jet, in particular a paint spray gun, wherein the jet of liquid issuing from a nozzle (10a) and sprayed by means of atomizing air is flattened by means of fan-like formed air jets (14), which issue from two air horns (12) arranged in front of the nozzle (10a) and diagonally to the nozzle axis (A), characterized in that with each of the two horn air jets (12a) there is associated a fanning air jet (13a) of the same energy, whereby the two pairs of horn air and fanning air jets (12a, 13a) extend symmetrically about the nozzle axis (A) in a plane containing the nozzle axis (A), in that the horn air jet (12a) and the fanning jet (13a) of each jet pair are adjusted relative to one another in such a way that before reaching the liquid jet they meet one another and merge at right angles to the nozzle axis (A) into jet fans (14) which are directed to the liquid jet and compress it, and that the horn air jets (12a) and the fanning air jets (13a) are supplied by a common controllable pressure air source, which is separate from the source of atomizing air.

2. A device for the pneumatic spraying of a liquid with the formation of a flat jet, in particular a paint spray gun, wherein the liquid jet issuing from a nozzle (10a) and sprayed by means of atomizing air is flattened by means of fan-shaped formed air jets (20) which issue from two air outlets (20) arranged diagonally to the nozzle axis (A), characterized in that the form air jets (20), before reaching the liquid jet, meet impact surfaces (21) associated with them, from which they are reflected as air fans (14) on to the liquid jet, in that the air fans (14) are symmetrical about the nozzle axis (A) and the nozzle axis (A) intersects their conceived meeting line and extends at right angles thereto, and that the two air fans (14) are supplied by a common controllable source of pressure air, which is separate from the source of atomizing air.

3. A device according to one of claims 1 or 2, characterized in that limiter air jets preforming the liquid jet are provided.

## Revendications

1. Dispositif de pulvérisation pneumatique d'un liquide, avec formation d'un jet plat, en particulier pistolet de projection de peinture, où le jet de liquide pulvérisé à l'aide d'air de pulvérisation et sortant par une buse (10a) est aplati au moyen de jets d'air de formage (14) en éventail, qui sortent de deux cornes à air (12), disposées en avant de la buse (10a) et diamétralement par rapport à l'axe de buse (A), caractérisé en ce qu'à chacun des deux jets d'air (12a) des cornes est associé un jet d'air (13a) de mise en éventail de même énergie, les deux couples de jets d'air des cornes et de mise en éventail (12a,13a) s'étendant symétriquement par rapport à l'axe de buse (A), dans un plan contenant l'axe de buse (A), en ce que le jet d'air (12a) de corne et le jet (13a) de mise en éventail de chaque couple de jets sont réglés, l'un par rapport à l'autre, de sorte qu'ils se touchent avant d'atteindre le jet de liquide et s'unissent en formant des éventails de jet (14), obliques par rapport à l'axe de buse (A), orientés vers le jet de liquide et le comprimant, et en ce que les jets d'air (12a) des cornes et les jets (13a) de mise en éventail sont fournis par une source d'air comprimé commune réglable, séparée de la source d'air de pulvérisation.

2. Dispositif de pulvérisation pneumatique d'un liquide, avec formation d'un jet plat, en particulier pistolet de projection de peinture, où le jet de liquide pulvérisé à l'aide d'air de pulvérisation et sortant par une buse (10a) est aplati au moyen de jets d'air de formage (20) en éventail, qui sortent de deux échappements d'air (20), disposés diamétralement par rapport à l'axe de buse (A), caractérisé en ce que les jets d'air de formage (20) rencontrent, avant d'atteindre le jet de liquide, des surfaces d'impact (21) qui leur sont associées, par lesquelles ils sont réfléchis, sous forme d'éventails d'air (14), sur le jet de liquide, en ce que les éventails d'air (14) sont symétriques par rapport à l'axe de buse (A) et leur trajectoire imaginaire coupe l'axe de buse (A) et s'étend obliquement par rapport à ce dernier, et en ce que les deux éventails d'air (14) sont fournis par une source d'air comprimé commune réglable, séparée de la source d'air de pulvérisation.

3. Dispositif selon la revendication 1 ou 2, caractérisé en ce que sont prévus des jets d'air limiteurs, qui préforment le jet de liquide.
